# FASCICULE DE BREVET EUROPEEN

(11) **EP 1 042 768 B1**
(45) Date de publication et mention de la délivrance du brevet: **20.11.2002**
(21) Numéro de dépôt: 98963613.9
(22) Date de dépôt: 23.12.1998
(51) Int. Cl.: H01F 27/28

(54) **BOBINAGE POUR TRANSFORMATEUR PLANAR**
WICKLUNG FÜR PLANARTRANSFORMATOR
PLANAR TRANSFORMER WINDING

(30) Priorité: 23.12.1997 FR 9716347
(43) Date de publication de la demande: 11.10.2000
(73) Titulaire: THALES AVIONICS S.A., 78141 Vélizy Villacoublay Cédex (FR)
(72) Inventeur: TAURANT, Christophe Thomson-CFS, 94117 Arcueil (FR)
(74) Mandataire: Beylot, Jacques
(86) Numéro de dépôt international: FR9802853
(87) Numéro de publication internationale: WO99034379

(56) Documents cités:
- EP-A- 0 371 157
- EP-A- 0 807 941
- DE-A- 2 230 587
- PATENT ABSTRACTS OF JAPAN vol. 097, no. 008, 29 août 1997 & JP 09 102425 A (YOKOGAWA ELECTRIC CORP), 15 avril 1997

## Description

La présente invention concerne un bobinage pour transformateur planar comportant au moins un enroulement primaire et au moins un enroulement secondaire, et plus particulièrement un tel bobinage du type dont les enroulements primaire et secondaire comportent des spires réalisées sous la forme de pistes conductrices formées sur les faces d'un support isolant plan ou de plusieurs supports isolants plans empilés et raccordées entre elles, en tant que de besoin, par des trous conducteurs passant au travers des supports isolants plans.

En technologie planar, un enroulement de transformateur, qu'il soit primaire ou secondaire, est constitué par au moins deux portions de pistes conductrices réalisées sur des faces différentes d'un ou plusieurs supports isolants plans empilés de manière à pouvoir présenter des bornes de connexion disposées sur la périphérie du transformateur, cela afin de faciliter le raccordement électrique du transformateur. Les portions de pistes conductrices d'un même enroulement suivent des spirales de même sens et sont raccordées électriquement entre elles pour assurer la continuité de l'enroulement, par les extrémités intérieurs de leurs spirales et, en tant que de besoin, par certaines des extrémités extérieures de leurs spirales au moyen de trous conducteurs passant au travers du ou des supports isolants.

Selon la pratique actuelle, les pistes conductrices des enroulements primaire et secondaire d'un transformateur sont imbriquées sur les supports isolants plans de sorte que l'on trouve, lorsque l'on se déplace de l'extérieur vers le centre d'un transformateur, sur l'un quelconque des supports isolants plans, une alternance de spires primaires et secondaires.

Bien que donnant généralement satisfaction, cette solution présente certains inconvénients.

En premier lieu, lorsque l'on veut avoir des nombres de tours différents au primaire et au secondaire d'un transformateur planar, ce qui est relativement fréquent, il est nécessaire de réaliser d'abord, sur un ou plusieurs supports isolants plans empilés, des enroulements primaire et secondaire avec un même nombre de tours correspondant au plus petit des nombres de tours requis. Puis de terminer l'enroulement ayant le plus grand nombre de tours par des spires complémentaires tracées sur un ou plusieurs autres supports isolants plans. Cela peut conduire à l'utilisation d'un nombre élevé de supports isolants plans empilés alors qu'il importe de réduire le plus possible le nombre de supports isolants plans empilés pour des facilités de réalisation.

Par ailleurs, comme les spires des enroulements primaire et secondaire sont alternées à la surface des supports isolants plans, il est nécessaire de prévoir entre elles un écartement pormettant d'assurer l'isolement électrique voulu entre les primaire et secondaire du transformateur. Comme les contraintes d'isolement électrique entre primaire et secondaire d'un transformateur sont souvent importantes, il en résulte généralement, un écartement non négligeable entre chacune des spires primaires et secondaires tracées alternativement sur la surface d'un même support isolant plan. Cet écartement interspire réduit la densité des spires, donc le nombre de spires qu'il est possible de loger sur une surface donnée de support isolant plan. Outre le fait qu'il limite les possibilités de réduire l'encombrement du transformateur, il diminue le couplage magnétique ce qui entraîne une augmentation des fuites magnétiques. Il en résulte un transformateur moins efficace que ce que l'on pourrait espérer, notamment en ce qui concerne le rendement.

La présente invention vise à pallier ces inconvénients.

A cet effet, l'invention a pour objet un bobinage pour transformateur planar comportant au moins un enroulement primaire et au moins un enroulement secondaire avec des spires réalisées sous la forme de pistes conductrices formées sur les faces d'un support isolant et raccordées entre elles au moyen de trous conducteurs percés dans le support isolant, caractérisé par le fait que les portions des enroulements primaire et secondaire portées par une même face du support isolant sont regroupées par enroulement, selon deux zones distinctes imbriquées, de formes spiralées, l'une des zones regroupant côte à côte des spires ou portions de spires de l'enroulement primaire et l'autre zone regroupant côte à côte des spires ou portions de spires de l'enroulement secondaire.

Une telle structure, bien que complexe du point de vue géométrique, ne présente pas plus de difficultés, technologiquement, à être réalisée que celle de l'art antérieur.

En revanche, elle permet de réaliser sur les deux faces d'un même support isolant plan, un bobinage entier, comprenant des enroulements primaire et secondaire ayant des nombres de tours différents. Un transformateur réalisé selon l'invention peut donc comprendre moins de couches de supports, même s'il en comporte généralement plusieurs, et par conséquent être moins coûteux et moins volumineux.

Elle permet en outre de rapprocher les spires au sein d'une même zone sur une face de support isolant plan car celles-ci appartiennent à un même enroulement primaire ou secondaire pour lequel les exigences d'isolement interspire sont toujours bien moindres que les exigences d'isolement entre enroulements primaire et secondaire. Cela permet d'améliorer la compacité du transformateur et donc de limiter ses pertes magnétiques.

Dans un mode de réalisation particulier de l'invention, chaque portion d'enroulement forme une spire qui s'étend sur environ 360°.

Cet agencement présente l'avantage d'être simple, puisqu'il conduit facilement à des spires complètes lorsque deux portions d'enroulement sont raccordées électriquement entre elles par un trou conducteur réunissant les extrémités intérieures de leurs spires.

Egalement dans un mode de réalisation particulier, l'un au moins des enroulements est formé sur chaque face du support d'une pluralité de portions d'enroulements réunies successivement d'une face à l'autre du support en série par des trous conducteurs.

On verra ci-après que cet agencement, lui aussi complexe géométriquement, permet de disposer de nombreuses spires de l'enroulement primaire (respectivement secondaire) en vis-à-vis de l'enroulement secondaire (respectivement primaire).

Avantageusement, les spires de chaque enroulement ont des formes telles qu'elles ménagent des renfoncements superposés dans lesquelles passent les trous conducteurs de l'autre enroulement.

Il est possible avec une telle disposition de superposer au mieux les enroulements primaire et secondaire, et d'améliorer ainsi les performances magnétiques du transformateur.

La présente invention a également pour objet un bobinage multiple pour transformateur planar, comportant une pluralité de bobinages tels que décrits ci-dessus disposés les uns au-dessus des autres sur une pluralité de supports assemblés, les enroulements primaire et secondaire respectivement desdits bobinages étant électriquement reliés les uns aux autres.

Lesdits enroulements peuvent alors être reliés soit en série, soit en parallèle.

On peut en outre prévoir plusieurs primaires et/ou plusieurs secondaires.

On décrira maintenant, à titre d'exemple non limitatif, un mode de réalisation particulier de l'invention, en référence aux dessins schématiques annexés dans lesquels:
- la figure 1 est une vue en perspective d'un bobinage de transformateur selon l'invention;
- les figures 2 et 3 illustrent, respectivement en perspective et en vue de dessus, une portion d'enroulement selon l'invention;
- la figure 4 illustre un autre mode de réalisation d'un bobinage selon l'invention, un seul enroulement étant représenté; et
- la figure 5 est une vue en perspective d'un autre mode de réalisation de l'invention.

On notera en premier lieu, que ne sont pas représentés aux dessins les supports isolants sur lesquels sont rapportées les pistes conductrices dont l'agencement fait l'objet de la présente invention. Ces supports sont en effet parfaitement connus en eux-mêmes, ainsi que la façon de les superposer, et de former sur leurs faces des pistes conductrices, par exemple par impression d'encre conductrice ou apport de feuille métallique.

La figure 1 montre deux bobinages élémentaires 1 et 2 identiques réunis en un bobinage multiple. Chacun des bobinages est formé d'un enroulement primaire et d'un enroulement secondaire imbriqués, chacun étant partiellement réalisé sur chacune des faces, supérieure et inférieure, du support sur lequel est formée ce bobinage élémentaire.

L'enroulement primaire, par exemple, est formé d'un premier tronçon conducteur 3 s'étendant environ sur 360° autour de l'axe du bobinage, pour former une première spire à la face supérieure du support, et d'un deuxième tronçon conducteur 4 s'étendant également environ sur 360° autour de l'axe du bobinage, pour former une deuxième spire à la face inférieure du support. De la même manière, l'enroulement secondaire est formé d'un premier tronçon conducteur 5 s'étendant environ sur 360° autour de l'axe du bobinage, pour former une première spire à la face supérieure du support, et d'un deuxième tronçon conducteur 6 s'étendant également environ sur 360° autour de l'axe du bobinage, pour former une deuxième spire à la face inférieure du support.

Les différents tronçons précités, et donc les spires qui en résultent, ne sont pas circulaires mais sensiblement hélicoïdaux, de sorte que les premières spires de chaque enroulement sont imbriquées à la face supérieure du support, de même que les deuxièmes spires à sa face inférieure. Dans le cas présent ou chaque enroulement ne comporte qu'une spire par face, ceci signifie que chaque spire de chaque enroulement passe entre les extrémités de la spire de l'autre enroulement formée sur la même face du support.

Par ailleurs, chaque spire possède une extrémité libre dont on décrira ci-après la connexion.

L'autre extrémité de chaque spire de chaque enroulement se trouve, sur une face du support, en vis-à-vis de l'autre extrémité de la spire du même enroulement, sur l'autre face du support. Ces extrémités en vis-à-vis sont reliées par des trous conducteurs 7 (figure 2) pour assurer la continuité électrique de chaque enroulement d'une de ses extrémités libres à l'autre.

On observera, et plus particulièrement à la figure 3, que les spires de chaque enroulement ont des formes telles qu'elles ménagent des renfoncements 8 superposés. Les trous conducteurs de l'autre enroulement passent dans ces renfoncements, ce qui permet d'assurer un recouvrement optimal des enroulements primaire et secondaire, et donc de bonnes performances du point de vue magnétique.

Les extrémités libres de l'enroulement primaire sont reliées à deux conducteurs de liaison 9 et 10 (ici, doubles), perpendiculaires au plan du support et disposés côte à côte. De même, les extrémités libres de l'enroulement secondaire sont reliées à deux conducteurs de liaison similaires 11 et 12 (dont l'un, ici, est double). Les conducteurs de liaison du primaire et du secondaire sont réalisés de façon connue sous la forme de trous conducteurs, lors de l'assemblage des supports superposés.

Les enroulements primaires d'une part, et les enroulements secondaires d'autre part, des bobinages 1 et 2 sont ici connectés en parallèle. La figure 4 montre toutefois un enroulement multiple, primaire ou secondaire, où trois enroulements élémentaires sont connectés en série sur quatre trous conducteurs 13a-13d. L'agencement de la figure 4 ne diffère pas autrement de celui de la figure 1 et ne sera donc pas décrit plus en détail.

On aura remarqué que tous les tronçons conducteurs représentés jusqu'à présent aux dessins sont dédoublés. Il s'agit là d'une disposition connue liée au fait que le courant n'est pas uniformément réparti sur un conducteur donné en allant de l'axe de la spire vers l'extérieur. Chaque enroulement est donc divisé en deux conducteurs, chacun de ces conducteurs passant à l'intérieur sur une des faces du support et à l'extérieur sur l'autre face, ce qui permet d'optimiser les résistances en alternatif en forçant un même courant dans les deux branches.

On se référera maintenant à la figure 5 (dans laquelle un seul des enroulements est dédoublé comme décrit au paragraphe précédent). L'enroulement primaire (par exemple) 20 et les connexions des enroulements aux trous conducteurs 21a-21d sont identiques à ceux de la figure 1. On ne décrira donc que l'enroulement secondaire 22.

Celui-ci est formé de six tronçons hélicoïdaux s'étendant chacun sur sensiblement 360°, formant ainsi six spires, trois sur une face du support et trois sur l'autre face. La première spire 22a s'étend sur la face supérieure du support depuis le trou conducteur 21c, à l'extérieur du bobinage, jusque vers l'intérieur du bobinage. L'enroulement se poursuit alors par un trou conducteur 23a, où il traverse le support. La deuxième spire 22b s'étend donc sur la face inférieure du support, depuis le trou conducteur 23a jusqu'à un autre trou conducteur 23b, à proximité du trou conducteur 21c. La troisième spire 22c s'étend de nouveau à la face supérieure, à l'intérieur de la spire 22a, du trou conducteur 23b jusqu'au trou conducteur 23c à proximité du trou conducteur 23a. L'enroulement se poursuit ainsi en série par la spire 22d, le trou conducteur 23d, la spire 22e, le trou conducteur 23e, et la spire 22f, raccordée au trou conducteur 21d.

On observe que les trois spires 22a, 22c et 22e de l'enroulement secondaire 22 portées par la face supérieure du support, sont disposées côte à côte dans une même zone réservée pour ainsi dire à l'enroulement secondaire 22. Cette zone en forme de spirale, est imbriquée avec une autre zone également en forme de spirale, qui est elle, réservée à la spire dédoublée 20b de l'enroulement primaire 20. On retrouve également, sur l'autre face du support, cette même disposition des spires en deux zones en forme de spirales imbriquées, réservées l'une aux spires de l'enroulement primaire et l'autre aux spires de l'enroulement secondaire. Cette disposition permet, comme on vient de le voir, de réaliser des enroulements primaire et secondaire avec des nombres de spires différents, ici un enroulement primaire avec une spire dédoublée et un enroulement secondaire avec six spires simples en n'employant qu'un support à deux faces. Elle permet également une meilleure utilisation du cuivre par le fait que les distances d'isolement à respecter au sein de chaque zone sont moindres du fait qu'il s'agit uniquement d'un isolement interspire au sein d'un même enroulement.

Le bobinage qui vient d'être décrit relativement à la figure 5, peut évidemment être associé à d'autres en parallèle ou en série, comme aux figures 1 ou 4 respectivement.

## Revendications

1. Bobinage pour transformateur planar comportant au moins un enroulement primaire et au moins un enroulement secondaire, du type dont les enroulements primaire (3,4;20a,20b) et secondaire (5,6;22a-22f) comportent des spires réalisées sous la forme de pistes conductrices formées sur les faces d'un support isolant et raccordées entre elles au moyen de trous conducteurs (7, 23a-23e) percés dans le support isolant, **caractérisé par le fait que** les portions des enroulements primaire et secondaire (20a resp. 22a, 22c, 22e ; 20b resp. 22b, 22d, 22f) portées par une même face du support isolant sont regroupées par enroulement, selon deux zones distinctes imbriquées, de forme spiralées, l'une des zones regroupant côte à côte des spires ou portions de spires (20a ou 20b) de l'enroulement primaire et l'autre zone regroupant côte à côte des spires ou portions de spires (22a, 22c, 22e ou 22b, 22d, 22f) de l'enroulement secondaire.

2. Bobinage selon la revendication 1, **caractérisé en ce que** chaque portion d'enroulement portée par une face du support isolant forme une spire qui s'étend sur environ 360°.

3. Bobinage selon l'une quelconque des revendications 1 et 2, **caractérisé en ce que** l'un au moins des enroulements (22a-22f) est formé sur chaque face du support d'une pluralité de portions d'enroulements réunies successivement d'une face à l'autre du support, en série par lesdits trous conducteurs (23a-23e).

4. Bobinage selon la revendication 1, **caractérisé en ce que** les spires de chaque enroulement ont des formes telles qu'elles ménagent des renfoncements (8) superposés dans lesquelles passent les trous conducteurs de l'autre enroulement.

5. Bobinage multiple pour transformateur planar, **caractérisé en ce qu'**il comporte une pluralité de bobinages (1,2) selon l'une quelconque des revendications 1 à 4 disposés les uns au-dessus des autres sur une pluralité de supports assemblés et raccordés électriquement entre eux au sein d'un même enroulement primaire ou secondaire par des trous conducteurs percés au travers des supports assemblés.

6. Bobinage selon la revendication 5, **caractérisé en ce que** lesdits enroulements sont reliés en série.

7. Bobinage selon la revendication 5, **caractérisé en ce que** lesdits enroulements sont reliés en parallèle.

8. Bobinage selon l'une quelconque des revendications 5 à 7, **caractérisé en ce qu'**il comporte au moins plusieurs bobinages primaires ou plusieurs bobinages secondaires.

## Patentansprüche

1. Spulenwicklung für einen planaren Transformator mit mindestens einer Primärwicklung und mindestens einer Sekundärwicklung des Typs, dessen Primärwicklung (3, 4; 20a, 20b) und Sekundärwicklung (5, 6; 22a-22f) Windungen umfassen, die in Form von Leiterbahnen ausgeführt sind, die auf den Flächen eines isolierenden Trägers ausgebildet sind und mittels Leitungslöchern (7, 23a-23e), die in den isolierenden Träger gebohrt sind, miteinander verbunden sind, **gekennzeichnet durch** die Tatsache, daß die Teile der Primär- und Sekundärwicklungen (20a bzw. 22a, 22c, 22e; 20b bzw. 22b, 22d, 22f), die von ein und derselben Fläche des isolierenden Trägers getragen werden, **durch** Wicklung entlang zwei verschachtelten verschiedenen Zonen mit Spiralform gruppiert sind, wobei die eine der Zonen Windungen oder Teile von Windungen (20a oder 20b) der Primärwicklung nebeneinander gruppiert und die andere Zone Windungen oder Teile von Windungen (22a, 22c, 22e oder 22b, 22d, 22f) der Sekundärwicklung nebeneinander gruppiert.

2. Spulenwicklung nach Anspruch 1, **dadurch gekennzeichnet, daß** jeder Teil der Wicklung, der von einer Fläche des isolierenden Trägers getragen wird, eine Windung bildet, die sich auf ungefähr 360° erstreckt.

3. Spulenwicklung nach einem der Ansprüche 1 und 2, **dadurch gekennzeichnet, daß** zumindest eine der Wicklungen (22a-22f) auf jeder Fläche des Trägers aus einer Vielzahl von Teilen von Wicklungen ausgebildet ist, die nacheinander von einer Fläche des Trägers zur anderen durch die Leitungslöcher (23a-23e) seriell verbunden sind.

4. Spulenwicklung nach Anspruch 1, **dadurch gekennzeichnet, daß** die Windungen jeder Wicklung Formen aufweisen, so daß sie übereinanderliegende Einbuchtungen (8) vorsehen, in denen die Leitungslöcher der anderen Wicklung verlaufen.

5. Mehrfachspulenwicklung für einen planaren Transformator, **dadurch gekennzeichnet, daß** sie eine Vielzahl von Spulenwicklungen (1, 2) nach einem der Ansprüche 1 bis 4 umfaßt, die übereinander auf einer Vielzahl von zusammengesetzten Trägern angeordnet sind und innerhalb ein und derselben Primär- oder Sekundärwicklung durch Leitungslöcher, die durch die zusammengesetzten Träger gebohrt sind, elektrisch miteinander verbunden sind.

6. Spulenwicklung nach Anspruch 5, **dadurch gekennzeichnet, daß** die Wicklungen in Reihe geschaltet sind.

7. Spulenwicklung nach Anspruch 5, **dadurch gekennzeichnet, daß** die Wicklungen parallel geschaltet sind.

8. Spulenwicklung nach einem der Ansprüche 5 bis 7, **dadurch gekennzeichnet, daß** sie mindestens mehrere Primärwicklungen oder mehrere Sekundärwicklungen umfaßt.

## Claims

1. Coil for planar transformer comprising at least one primary winding and at least one secondary winding, of the type whose primary winding (3, 4; 20a, 20b) and secondary winding (5, 6; 22a-22f) comprise turns made in the form of conductive tracks formed on the faces of an insulating support and connected together by means of conductive ' holes (7,23a-23e) drilled in the insulating support, **characterized in that** the portions of the primary and secondary windings (20a resp. 22a, 22c, 22e; 20b resp. 22b, 22d, 22f) carried by one and the same face of the insulating support are grouped together on a per-winding basis, according to two separate nested zones, of spiral shape, one of the zones grouping together, side by side, turns or portions of turns (20a or 20b) of the primary winding and the other zone grouping together, side by side, turns or portions of turns (22a, 22c, 22e or 22b, 22d, 22f) of the secondary winding.

2. Coil according to Claim 1, **characterized in that** each winding portion carried by a face of the insulating support forms a turn which extends over approximately 360°.

3. Coil according to any one of Claims 1 and 2, **characterized in that** one at least of the windings (22a-22f) is formed on each face of the support of a plurality of winding portions joined successively from one face to the other of the support, in series by the said conductive holes (23a-23e).

4. Coil according to Claim 1, **characterized in that** the turns of each winding have shapes such that they create superposed indentations (8) through which the conductive holes of the other winding pass.

5. Multiple coil for planar transformer, **characterized in that** it comprises a plurality of coils (1, 2) according to any one of Claims 1 to 4, arranged one above another on a plurality of assembled supports and connected together electrically within one and the same primary or secondary winding by conducting holes drilled through the assembled supports.

6. Coil according to Claim 5, **characterized in that** the said windings are linked in series.

7. Coil according to Claim 5, **characterized in that** the said windings are linked in parallel.

8. Coil according to any one of Claims 5 to 7, **characterized in that** it comprises at least several primary coils or several secondary coils.
